# EUROPÄISCHE PATENTSCHRIFT

(11) **EP 2 771 873 B1**
(45) Veröffentlichungstag und Bekanntmachung des Hinweises auf die Patenterteilung: **11.04.2018**
(21) Anmeldenummer: 12787353.7
(22) Anmeldetag: 20.09.2012
(51) Int. Cl.: G08G 1/16

(54) **GITTERBASIERTES UMFELDMODELL FÜR EIN FAHRZEUG**
GRID-BASED ENVIRONMENTAL MODEL FOR A VEHICLE
MODÈLE D'ENVIRONNEMENT À BASE DE GRILLE POUR UN VÉHICULE

(30) Priorität: 28.10.2011 DE 102011117138
(43) Veröffentlichungstag der Anmeldung: 03.09.2014
(73) Patentinhaber: Conti Temic Microelectronic GmbH, 90411 Nürnberg (DE); Continental Teves AG & Co. oHG, 60488 Frankfurt am Main (DE)
(72) Erfinder: GREWE, Ralph, 88131 Lindau (DE); HEGEMANN, Stefan, 88239 Wangen (DE); HOHM, Andree, 63785 Obernburg (DE); Lüke, Stefan, 61191 Rosbach von der Höhe (DE)
(74) Vertreter: Bobbert, Christiana
(86) Internationale Anmeldenummer: PCT/DE2012/100292
(87) Internationale Veröffentlichungsnummer: WO 2013/060323

(56) Entgegenhaltungen:
- WO-A1-2007/028932
- DE-A1-102007 012 458
- DE-A1-102007 013 023
- DE-A1-102010 006 828

## Beschreibung

Die Erfindung liegt auf dem technischen Gebiet der Umgebungserfassung mit Sensoren in einem Fahrzeug. Die Sensordaten werden in geeigneter Weise aufbereitet, um ein Umfeldmodell für weitere Applikationen insbesondere Fahrerassistenzfunktionen zur Verfügung zu stellen.

Stand der Technik ist z.B. ein gitterbasiertes Umfeldmodell. Dazu wird das Umfeld eines Fahrzeuges in Zellen zu unterteilen und für jede Zelle wird ein Merkmal oder mehrere Merkmale zur Umfeldbeschreibung gespeichert. Weiterhin gehören objektbasierten Verfahren zur Umfeldmodellierung, die die Positionsdaten von erkannten Objekten zur Verfügung stellen, zum Stand der Technik.

Ein Vorteil der gitterbasierte Verfahren ist es, dass das ganze Umfeld des Fahrzeugs beschrieben wird. Es werden die Informationen aus Sensordaten für freie und mit Objekten belegte und unbekannte Bereiche statt nur für mit Objekten belegte Bereiche (objektbasierten Verfahren) im Umfeldmodell zur Verfügung gestellt. Die explizite Modellierung von freien Bereichen gewinnt an Bedeutung. Da viele neuere Assistenzfunktionen, wie z.B. ein Ausweichassistent, Informationen über einen Freiraum, der als Manöverraum für das Fahrzeug nutzbar ist, benötigen. Gitterbasierte Verfahren zur Umfeldbeschreibung benötigen in der Regel eine größere Datenmenge als objektbasierte Verfahren und damit.erfordert eine Applikation im Fahrzeug größere Speicherresourcen und Übertragungsbandbreiten.

Die WO 2007 / 028 932 A1 offenbart ein Verfahren zur Unterstützung einer Fahrzeugsteuerung bei welchem ein gitterbasiertes Umfeldmodell eingesetzt wird.

Die DE 10 2007 012 458 A1 offenbart ein Verfahren zur Objektbildung bei einer Umfeldmodellierung.

Die DE 10 2010 006 828 A1 offenbart ein Verfahren zur Erstellung eines Umfeldmodells für ein Fahrzeug.

Die DE 10 2007 013 023 A1 offenbart ein gitterbasiertes Umfeldmodell.

Es ist die Aufgabe der hier vorliegenden Erfindung, die Daten eines gitterbasierten Umfeldmodells so zu komprimieren, dass eine Verwendung im Fahrzeug und insbesondere eine Übertragung der Umfeldmodelldaten über übliche Fahrzeugbussysteme zwischen Steuergeräten möglich ist.

Die Aufgabe wird durch die Merkmale der unabhängigen Ansprüche gelöst.

Es wird ein Verfahren für ein Sensorsystem zur Umfelderfassung für ein Kraftfahrzeug beansprucht, wobei ein gitterbasiertes Umfeldmodell berechnet wird. Ein gitterbasiertes Umfeldmodell basiert darauf, das Umfeld eines Fahrzeuges in Zellen zu unterteilen und für jede Zelle ein das Umfeld beschreibendes Merkmal zu speichern. Das Speichern von Sensorrohdaten oder das Speichern einer Klassifikation für jede Zelle als Wahrscheinlichkeitswert, z.B. ein Speichern der Wahrscheinlichkeit, dass eine Zelle belegt oder nicht belegt ist, benötigt eine hohe Speicherkapazität, der bei einer Übertragung von oder zu einem Steuergerät zudem ein Bussystem mit hoher Bandbreite erfordert.
Erfindungsgemäß wird jeder Gitterzelle zumindest ein diskreter Wert (Klasse) zugeordnet. Insbesondere ist der diskrete Wert bzw. die Klasse ein Maß dafür, ob sich ein Objekt an der Position befindet, die durch die Gitterzelle repräsentiert wird und ob dieses Objekt überfahrbar ist oder mit welcher Wahrscheinlichkeit das Objekt überfahrbar ist.
Die Diskretisierung bzw. Zurdnung einer Klasse erfolgt durch die Auswertung von Umfelddaten, die Aussagen über erfasste Umgebungsobjekte enthalten, und zumindest einem Schwellwert. Die Anzahl der Schwellwerte kann beliebig definiert werden und beeinflusst die Anzahl der möglichen Klassen. Mit einem Schwellwert können maximal zwei diskrete Werte bzw. Klassen, bei zwei Schwellwerten maximal drei diskrete Werte bzw. Klassen begrenzt werden.

Vorzugsweise wird ein verlustfreies Kompressionverfahren auf die diskreten Werte eines Gitters angewendet, insbesondere vor einer Übertragung über ein Datenübertragungssystem im Fahrzeug. Dies umfasst auch Gitterwerte, die vor einer Übertragung komprimiert wurden.

In einer bevorzugten Ausgestaltung der Erfindung wird eine Kompression durch Dekorrelation der zeitlichen Abhängigkeit, d.h. durch eine Differenzbildung zeitlich aufeinanderfolgender diskreter Werte der Gitterzellen eine Kompression der Daten erreicht. Insbesondere werden nur die Differenzwerte über ein Datenübertragungssystem im Fahrzeug übertragen.

In einer weiteren positiven Ausgestaltung der Erfindung , wird ein verlustbehaftetes Kompressionsverfahren auf die auf die diskreten Werte eines Gitters angewendet, insbesondere vor einer Übertragung über ein Datenübertragungssystem im Fahrzeug.

Insbesondere werden dazu die diskreten Werte des Gitters, die weiter vom Fahrzeug entfernte Bereiche repräsentieren, stärker komprimiert.

Vorzugsweise werden alternativ oder zusätzlich die diskreten Werte des Gitters, die dem Fahrzeug abgewandte Merkmale repräsentieren, stärker komprimiert. Z.B. wird die Rückseite einer Baustellenwand, die dem Fahrzeug abgewandt angeordnet ist, stärker komprimiert als die Vorderseite der Baustellenwand, die dem Fahrzeug zugewandt angeordnet ist.
Eine besonders recheneffiziente Ausgestaltung der Erfindung sieht vor, dass die Zuordnung des diskreten Werts bzw. der Klasse anhand der Umfelddaten mit Hilfe einer Zuordnungstabelle erfolgt, wobei die Zuordnungstabelle im Speicher der Auswerteeinheit hinterlegt ist. In einer bevorzugten Ausgestaltung der Erfindung wird zur Änderung des Inhalts einer Mehrzahl von Gitterzellen, die Zurdnungstabelle verändert. Durch die geänderte Zuordnungsvorschrift die einem diskreten Wert bzw. eine Klasse einen veränderten Wertebereich der Umfelddaten zuordnen kann der Inhalt aller Zellen auf einmal verändert werden, ohne die diskreten Werte in jeder Gitterzelle neu zu berechnen und zu überschreiben.

In einer bevorzugten Ausgestaltung der Erfindung wird das Umfeldmodell basierend auf diskreten Werte im Gitter über ein Datenübertragungssystem in einem Fahrzeug zu einer Auswerte- oder Steuereinheit übertragen. Das Datenübertragungssystem ist vorzugsweise ein Bussystem im Fahrzeug, das zumindest zwei Auswerte- bzw. Steuereinheiten verbindet. Vorzugsweise erstellt eine Auswerteeinheit das gitterbasierte Umfeldmodell und eine weitere Auswerte- bzw. Steuereinheit nutzt das Umfeldmodell zur Steuerung einer Fahrerassistenzfunktion.

Die hier beanspruchte Erfindung umfasst ein Sensorsystem zur Objekterfassung für ein Fahrzeug mit einer erste Rechen- und Auswerteeinheit auf der ein Verfahren wie zuvor beschrieben hinterlegt ist.

Insbesondere ist eine zweite Auswerte- oder Steuereinheit und ein Datenübertragungssystem vorgesehen, wobei über das Datenübertragungssystem die erste mit der zweite Auswerte- oder Steuereinheit in einem Fahrzeug verbunden ist.
In einer bevorzugten Ausgestaltung der Erfindung ist die erste Auswerte- oder Steuereinheit zur Erstellung eines Umfeldmodells und die zweite Auswerte- oder Steuereinheit zur Steuerung eines Fahrerassistenzsystems vorgesehen.

Die Erfindung wird im Folgenden anhand von Ausführungsbeispielen und Abbildungen näher erläutert.

Ein gitterbasiertes Umfeldmodell basiert darauf, das Umfeld eines Fahrzeuges in Zellen zu unterteilen und für jede Zelle ein das Umfeld beschreibendes Merkmal zu speichern. Das Speichern von Sensorrohdaten oder das Speichern einer Klassifikation für jede Zelle als Wahrscheinlichkeit, z.B. die Wahrscheinlichkeit, dass eine Zelle belegt oder nicht belegt ist, benötigt eine hohe Speicherkapazität, der bei einer Übertragung von oder zu einem Steuergerät zudem ein Bussystem mit hoher Bandbreite erfordert. Eine direkte Anwendung eines Komprimierungverfahren auf ein berechnetes Gitter führt oft nicht zu einem hohen Kompressionsfaktor, da sich die Wahrscheinlichkeiten benachbarter Zellen oft nur minimal unterscheiden. Beispielhaft ist ein solches Gitter ist in Figur 1 links dargestellt.

Eine Verwendung der Umfelddaten insbesondere in einem Fahrzeug für ein Fahrerassistenzsystem fordert in der Regel eine binäre Entscheidung, bei der anhand eines Schwellwertes für die Wahrscheinlichkeit entschieden wird, ob die Zelle belegt und damit für ein Fahrzeug nicht überfahrbar oder frei und damit für ein Fahrzeug überfahrbar ist. Von Bedeutung sind also diskrete Entscheidungsklassen die z.B. mit einem Zahlenwert o.ä. die Zustände belegt/frei für eine Gitterzelle angeben. In einer positiven Ausgestaltung der Erfindung, wird die Erstellung des Umfeldmodells mit der Berechnung der binären Werte der Gitterzellen, bzw. diskreten Werte der Gitterzellen im Fall von mehr als zwei Entscheidungsklassen durch eine erste Auswerte- bzw. Steuereinheit durchgeführt und danach an eine zweite Auswerte- bzw. Steuereinheit übertragen.

In diesem Ausführungsbeispiel dient die zweite Auswerte- und Steuereinheit der Steuerung von Fahrerassistenzfunktionen, nämlich z.B. der Ausgabe eines Brems-,Lenk-, Lichtsteuerungs- oder Warnsignals und die erste Auswerte- und Steuereinheit ist die Auswerteeinheit eines Sensorsystems zur Umfelderfassung. Nach der Diskretisierung bzw. Klassifikation der in den Gitterzellen hinterlegten Werte liegen große Bereiche mit hoher räumlicher Korrelation vor. Dies ist beispielhaft in Figur 1 dargestellt. In Figur 1 links ist ein Gitter vor der Diskretisierung der Gitterwerte und in Fig 1 rechts ein Gitter mit diskretisierten Werten dargestellt. In Figur 1 rechts gibt es nunmehr zwei Zustände, nämlich nicht gefüllte oder gefüllte Gitterzellen, die zusammenhängende Bereiche bilden. Hier kann mit der Anwendung von bekannten Kompressionsverfahren zur räumlichen Dekorellation wie z.B. Lauflängencodierung oder Viererbäumen auf die diskreten Werte eine hohe Datenkompression erzielt werden.

Die Werte der Gitterzellen werden in vorgegeben zeitlichen Abständen aktualisiert. Es besteht zwischen zeitlich aufeinanderfolgenden Werten der Gitterzellen in binärer (diskretisierter) Darstellung i.d.R. eine hohe zeitliche Korrelation, da sich selbst bei Integration neuer Messdaten zwar die Wahrscheinlichkeit in einer Zelle ändert, die Zuordnung zu einer diskreten Klasse anhand des Schwellwertes aber in vielen Fällen nicht. In einer bevorzugten Ausgestaltung der Erfindung wird durch Dekorrelation der zeitlichen Abhängigkeit, d.h. die Differenzbildung zeitlich aufeinanderfolgender Gitter) eine weitere starke Kompression der Daten erreicht. Dies ist beispielhaft in Figur 2 dargestellt. In Figur 2 links ist ein Gitter mit diskretisierten Werten des Messzyklus n dargestellt. In Figur 2 rechts ist ein Gitter mit diskretisierten Werten des darauffolgenden Messzyklus n+1 dargestellt. Bildet man nun die Differenz der einander entsprechenden Gitterzellen "Differenz Grid (n+1)- Grid (n)" so stellt man fest, dass sich nur der diskretisierte Wert von 3 Gitterzellen verändert hat. Diese Zellen sind in der Figur 2 rechts mit einer fett gedruckten Umrandung markiert.

Neben einem verlustfreien Kompressionsverfahren oder auch allein kann in einem weiteren Ausführungsbeispiel ein verlustbehaftetes Verfahren zum Einsatz kommen. Dies kann zum einen zu einer weiteren Reduktion der Datenrate verwendet werden, aber auch, um nach der Kompression eine konstante Datenrate zu erhalten, wie es für Automotive Anwendungen üblicherweise gefordert wird. Dabei werden weiter vom Fahrzeug entfernte Bereiche stärker komprimiert, da die erforderliche Genauigkeit der Umfeldmodellierung mit der Entfernung zum Fahrzeug abnimmt (z.B. Einparkassistenz gegenüber Querführung auf Autobahnen). Desweiteren sind insbesondere dem Fahrzeug zugewandte Merkmale relevant, so dass alternativ oder zusätzlich dem Fahrzeug abgewandte Merkmale stärker komprimiert werden können (z.B. Vorder-/Rückseite einer Baustellenwand). Hierfür eignet sich insbesondere ein Viererbaum, bei dem in weiter entfernen bzw. dem Fahrzeug abgewandten Bereichen durch Begrenzung der Baumtiefe eine derartige verlustbehaftete Kompression erzielt werden kann.

Durch die Übertragung nur von Differenzenwerten lässt sich auf Anwendungsseite, d.h. bei der Auswertung oder Funktionssteuerung, weitere Rechenzeit sparen. Insbesondere können die Differenzdaten für eine Neuberechnungen im Vergleich zu den zuvor gültigen übertragen werden.

Ein wichtiger Punkt der Erfindung ist also die Anwendung einer Schwellwertbildung vor der Anwendung von Kompressionsverfahren, da erst nach der Schwellwertbildung eine hohe räumliche und zeitliche Korrelation, die hohe Kompressionsfaktoren ermöglicht, vorliegt.

Vorteilhaft ist, dass durch Verlagerung der Schwellwertbildung von der Funktion zur Berechnung des Umfeldmodells Kompressionsverfahren effektiv auf das gitterbasierte Umfeldmodell angewandt werden können, die so eine Übertragung des gitterbasierten Umfeldmodells über Automotive-Bussysteme ermöglichen.

Weitere Vorteile können Reduktion an Speicherbedarf im Funktionssteuergerät sowie Reduktion an benötigten CPU-Ressourcen sein, da nach Anwendung eines Kompressionsverfahrens zusammenhängende Bereiche, die gleich Klassifiziert sind, mit einer Operation zusammenhängend statt Zelle für Zelle bearbeitet werden können. Beispielsweise wären in Abbildung 1 rechts zwei neue Werte zu berechnen statt 25 in Abbildung 1 links.

In einer bevorzugten Ausgestaltung der Erfindung die Zuordnung des diskreten Werts anhand der Umfelddaten mit Hilfe einer Zuordnungstabelle erfolgt, wobei die Zuordnungstabelle im Speicher der Auswerteeinheit hintelegt ist. In der Zuordnungstaballe sind also die Schwellwerte hinterlegt, die die Zuordnung zu einem diskreten Wert ermöglicht. Eine Zuordnungstabelle wird hier beispielhaft angegeben.

**Tabelle 1**

| | | | | |
|---|---|---|---|---|
| Zellenwert | 0 % - 25 % | 25 % - 50 % | 50 % - 75 % | 75 % - 100 % |
| Klasse | 1 | 2 | 3 | 4 |

Insbesondere wird zur Änderung der Werte einer Mehrzahl von Gitterzellen vorzugsweise aller Gitterzellen, nur die Zurdnungstabelle mit den Schwellwerten verändert. Neben einer linearen Abbildung für die Diskretisierung wie in Tabelle 1 gezeigt, kann eine problemangepasste Diskretisierung (z.B. logarithmisch) verwendet werden, die in weniger relevanten Bereichen der kontinuierlichen Eingangswerte große Diskretisierungsschritte verwendet und dadurch bei gleicher Zahl von diskreten Klassen die relevanten Bereiche feiner auflösen kann.

Um den Inhalt aller Zellen zu ändern, wird die Zuordnung von Werten in der Tabelle geändert. Durch die Zuordnung der neuen Werte in Tabelle 2 für die Zellen wird die Wahrscheinlichkeit in allen Zellen reduziert, ohne dass die Zellen im Grid angepasst werden müssen.

**Tabelle 2**

| | | | | |
|---|---|---|---|---|
| Zellenwert | 0 % - 25 % | 25 % - 50 % | 50 % - 75 % | 75 % - 100 % |
| Klasse | 1,2 | 3 | 4 | 5 |

Da sich bei einem diskreten Definitionsbereich als Eingang der Anwendungsfunktionen für das Update eine endliche Anzahl an Elementen im Wertebereich ergibt, ist es damit möglich, die Werte vorher zu berechnen und in Tabellen zu speichern, dadurch lässt sich weitere Rechenzeit sparen. Ein weiterer Vorteil der Darstellung von Funktionen über Tabellen ist die einfache Überprüfbarkeit der Eingangs - und Ausgangswerte, zudem können Sonderfälle durch entsprechende Einträge in der Tabelle behandelt werden.

## Patentansprüche

1. Verfahren für ein Sensorsystem zur Umfelderfassung für ein Kraftfahrzeug mit Auswerteeinheit, wobei ein gitterbasiertes Umfeldmodell berechnet wird und jeder Gitterzelle zumindest ein diskreter Wert zugeordnet wird, welcher zumindest ein Maß dafür ist, ob sich ein Objekt an der Position befindet, welche durch die jeweilige Gitterzelle repräsentiert wird, **dadurch gekennzeichnet, dass**
eine Diskretisierung durch Vergleich von Umfelddaten und zumindest einem Schwellwert erfolgt.

2. Verfahren Anspruch 1 ,
**dadurch gekennzeichnet, dass**
zumindest ein diskreter Wert des Gitters, über ein Datenübertragungssystem in einem Fahrzeug zu einer Auswerte- oder Steuereinheit übertragen werden.

3. Verfahren nach Anspruch 1 oder 2,
**dadurch gekennzeichnet, dass**
eine verlustfreies Kompressionsverfahren auf die diskreten Werte eines Gitters angewendet wird.

4. Verfahren nach Anspruch 3,
**dadurch gekennzeichnet, dass**
durch eine Dekorrelation der zeitlichen Abhängigkeit eine Kompression der Daten erreicht wird.

5. Verfahren nach einem der vorherigen Ansprüche,
**dadurch gekennzeichnet, dass**
ein verlustbehaftetes Kompressionsverfahren angewendet wird.

6. Verfahren nach Anspruch 5,
**dadurch gekennzeichnet, dass**
die diskreten Werte des Gitters, die weiter vom Fahrzeug entfernte Bereiche repräsentieren, stärker komprimiert werden.

7. Verfahren nach Anspruch 5, **dadurch gekennzeichnet, dass**
die diskreten Werte des Gitters, die dem Fahrzeug abgewandte Merkmale repräsentieren, stärker komprimiert werden.

8. Verfahren nach einem der vorherigen Ansprüche,
**dadurch gekennzeichnet, dass**
das Umfeldmodell und vorzugsweise eine Datenkompression vor einer Datenübertragung in einem Fahrzeug berechnet wird.

9. Verfahren nach einem der vorherigen Ansprüche,
**dadurch gekennzeichnet, dass**
die Zuordnung des diskreten Werts anhand der Umfelddaten mit Hilfe einer Zuordnungstabelle erfolgt, wobei die Zuordnungstabelle im Speicher der Auswerteeinheit hinterlegt ist.

10. Verfahren nach Anspruch 2,
**dadurch gekennzeichnet, dass**
zur Änderung des Werte einer Mehrzahl von Gitterzellen insbesondere aller Gitterzellen, nur die Zuordnungstabelle verändert wird.

11. Vorrichtung umfassend ein Sensorsystem zur Objekterfassung für ein Fahrzeug, eine erste Rechen und Auswerteeinheit auf der ein Verfahren nach einem der Ansprüche 1-10 hinterlegt ist.

12. Vorrichtung nach Anspruch 11 zudem umfassend
eine zweite Auswerte- oder Steuereinheit und ein Datenübertragungssystem, wobei über das Datenübertragungssystem die erste mit der zweite Auswerte- oder Steuereinheit in einem Fahrzeug verbunden ist.

13. Vorrichtung nach Anspruch 10 oder 12, wobei die erste Auswerte- oder Steuereinheit zur Erstellung eines Umfeldmodells vorgesehen ist und die zweite Auswerte- oder Steuereinheit zur Steuerung eines Fahrerassistenzsystems vorgesehen ist.

## Claims

1. A method for a sensor system for covering the environment for a motor vehicle having an analyzing unit, wherein a grid-based environmental model is calculated and at least a discrete value is assigned to each grid cell, said discrete value being at least a measure for whether or not an object is present in the position represented by the respective grid cell, **characterized in that**
a discretization is performed by comparing environmental data with at least a threshold value.

2. The method according to claim 1,
**characterized in that**
at least a discrete value of the grid is transmitted to an analyzing or control unit via a data transmission system in a vehicle.

3. The method according to claim 1 or 2,
**characterized in that**
a lossless compression method is applied to the discrete values of a grid.

4. The method according to claim 3,
**characterized in that**
a compression of the data is achieved by a decorrelation of temporal dependence.

5. The method according to any one of the preceding claims,
**characterized in that**
a lossy compression method is applied.

6. The method according to claim 5,
**characterized in that**
those discrete values of the grid which represent regions farther from the vehicle are subjected to a higher compression.

7. The method according to claim 5, **characterized in that**
those discrete values of the grid which represent features facing away from the vehicle are subjected to a higher compression.

8. The method according to any one of the preceding claims,
**characterized in that**
the environmental model and preferably a data compression is calculated prior to a data transmission in a vehicle.

9. The method according to any one of the preceding claims,
**characterized in that**
the discrete value is assigned on the basis of the environmental data by means of a cross-reference list, wherein the cross-reference list is recorded in the memory of the analyzing unit.

10. The method according to claim 2,
**characterized in that**
for changing the values of a plurality of grid cells, in particular of all grid cells, only the cross-reference list is changed.

11. A device, comprising a sensor system for object detection for a vehicle, a first calculating and analyzing unit on which a method according to any one of claims 1 to 10 is recorded.

12. The device according to claim 11, further comprising
a second analyzing or control unit and a data transmission system, wherein the first analyzing or control unit is connected to the second one in a vehicle via the data transmission system.

13. The device according to claim 10 or 12, wherein the first analyzing or control unit is provided for creating an environmental model and the second analyzing or control unit is provided for controlling a driver assistance system.

## Revendications

1. Procédé pour un système de capteur pour la détection de l'environnement d'un véhicule avec unité d'évaluation, un modèle d'environnement à base de grille étant calculé et au moins une valeur discrète étant attribuée à chaque cellule de grille, laquelle étant au moins une mesure pour le fait de savoir si un objet se trouve à une position représentée par la cellule de grille respective,
**caractérisé en ce qu'**
une discrétisation est effectuée par la comparaison de données d'environnement et d'au moins une valeur de seuil.

2. Procédé selon la revendication 1,
**caractérisé en ce qu'**
au moins une valeur discrète de la grille est transmise à une unité d'évaluation ou de commande par un système de transmission de données dans un véhicule.

3. Procédé selon la revendication 1 ou 2,
**caractérisé en ce qu'**
un procédé de compression sans perte est appliqué aux valeurs discrètes d'une grille.

4. Procédé selon la revendication 3,
**caractérisé en ce qu'**
une compression des données est obtenue par une décorrélation de la dépendance temporelle.

5. Procédé selon l'une des revendications précédentes,
**caractérisé en ce qu'**
un procédé de compression avec perte est appliqué.

6. Procédé selon la revendication 5,
**caractérisé en ce que**
les valeurs discrètes de la grille représentant des zones éloignées du véhicule subissent une compression plus importante.

7. Procédé selon la revendication 5, **caractérisé en ce que**
les valeurs discrètes de la grille représentant des caractéristiques détournées du véhicule subissent une compression plus importante.

8. Procédé selon l'une des revendications précédentes,
**caractérisé en ce que**
le modèle d'environnement et de préférence une compression des données sont calculés avant une transmission des données dans un véhicule.

9. Procédé selon l'une des revendications précédentes,
**caractérisé en ce que**
l'attribution de la valeur discrète est effectuée à l'aide d'une table d'attribution au moyen des données d'environnement, la table d'attribution étant enregistrée dans la mémoire de l'unité d'évaluation.

10. Procédé selon la revendication 2,
**caractérisé en ce que**
seule la table d'attribution est modifiée en vue de la modification des valeurs d'une majorité de cellules de grille, en particulier de toutes les cellules de grille.

11. Dispositif comprenant un système de capteur pour la détection d'objets pour un véhicule, une première unité de calcul et d'évaluation sur laquelle un procédé selon l'une des revendications 1-10 est enregistré.

12. Dispositif selon la revendication 11, comprenant en outre
une deuxième unité d'évaluation ou de commande et un système de transmission de données, la première unité d'évaluation ou de commande étant reliée à la deuxième unité d'évaluation ou de commande dans un véhicule, par le système de transmission de données.

13. Dispositif selon la revendication 10 ou 12, la première unité d'évaluation ou de commande étant conçue pour la génération d'un modèle d'environnement et la deuxième unité d'évaluation ou de commande étant conçue pour la commande d'un système d'assistance à la conduite.
